# EUROPÄISCHE PATENTSCHRIFT

(11) **EP 1 317 619 B1**
(45) Veröffentlichungstag und Bekanntmachung des Hinweises auf die Patenterteilung: **29.03.2006**
(21) Anmeldenummer: 01971670.3
(22) Anmeldetag: 29.08.2001
(51) Int. Cl.: F02M 47/02, F02M 63/02, F02M 59/46, F02M 61/16

(54) **COMMON-RAIL-SYSTEM**
COMMON RAIL SYSTEM
SYSTEME D'INJECTION DIRECTE A RAMPE COMMUNE

(30) Priorität: 07.09.2000 DE 10044120
(43) Veröffentlichungstag der Anmeldung: 11.06.2003
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2001/003303
(87) Internationale Veröffentlichungsnummer: WO 2002/020976

(56) Entgegenhaltungen:
- EP-A- 0 477 400
- EP-A- 0 790 402
- EP-A- 0 809 016
- EP-A- 0 971 119
- DE-A- 19 954 023
- US-A- 5 979 790

## Beschreibung

### Stand der Technik

Die Erfindung geht von einem Steuerventil zum Ansteuern eines Fluids gemäß der in Patentanspruch 1 näher definierten Art aus.

Bei einem solchen, z.B. aus der EP 0 971 119 A bekannten Steuerventil wird eine Düsennadel eines Kraftstoffeinspritzventils abhängig von dem in einem Steuerraum herrschenden Druck geöffnet oder geschlossen. Der Steuerraum ist permanent an einen Common-Rail-Hochdruckspeicher angeschlossen und kann mittels des Steuerventils mit der Niederdruckseite verbunden und dadurch druckentlastet werden, so dass die Düsennadel öffnet. Das Steuerventil ist ein 2/2-Wege-Magnetventil, dessen axial verschiebbares Ventilschließglied im Magnetfeld einer Spule von seinem Ventilsitz abhebt.

Weiterhin ist aus der EP 0 477 400 A1 ein Steuerventil bekannt, das über einen speziellen piezoelektrischen Aktuator betätigbar ist. Darüber hinaus weist das darin beschriebene Steuerventil eine Anordnung für einen in Hubrichtung wirkenden Wegtransformator des piezoelektrischen Aktuators auf, wobei dessen Auslenkung über eine Hydraulikkammer übertragen wird. Diese Hydraulikkammer dient als Übersetzungs- und Toleranzausgleichselement. Hierbei bestimmt sich das Übersetzungsverhältnis über die unterschiedlichen Durchmesser zweier Kolben, zwischen denen die Hydraulikkammer angeordnet ist. Daneben können über das Arbeitsvolumen der Hydraulikkammer unter Umständen auftretende Setzeffekte sowie Toleranzen ausgeglichen werden, die beispielsweise aufgrund von unterschiedlichen Temperaturausdehnungskoeffizienten der in dem Ventil zur Anwendung kommenden Materialien auftreten.

Aus dem Stand der Technik sind auch Common-Rail-Systeme mit Magnetventilen bekannt, bei denen eine Feder ein entsprechendes Ventilschließglied zu Dichtungszwecken gegen einen Ventilsitz drückt.

Bei gängigen Common-Rail-Systemen, bei denen der Einspritzdruck unabhängig von der Motordrehzahl und der Einspritzmenge erzeugt wird und in einem gemeinsamen Kraftstoffspeicher (Common Rail) zur Einspritzung über ventilgesteuerte Injektoren bereitgehalten wird, werden Druckbegrenzungsventile zur Sicherung gegen Überdruck eingesetzt, die in der Regel in dem Bereich des für alle Einspritzventile gemeinsamen Kraftstoffspeichers angeordnet sind. Ein solches Druckbegrenzungsventil begrenzt den Druck in dem Kraftstoff- bzw. Druckspeicher, indem es bei zu hoher Beanspruchung eine Ablauföffnung für den Kraftstoff freigibt. Dabei kann es z.B. bei einem normalen Arbeitsdruck von bis 1350 bar in dem Druckspeicher kurzzeitig' einen maximalen Druck von bis zu 1500 bar zulassen.

Bei aus der Praxis bekannten Druckbegrenzungsventilen handelt es sich um mechanisch arbeitende Komponenten mit einem Gehäuse mit Außengewinde zum Anschrauben an den Rail, einem Anschluß an eine Rücklaufleitung zu einem Kraftstoffbehälter, einem beweglichen Kolben und einer Feder. Das Gehäuse hat auf der Anschlußseite zu dem Rail eine Bohrung, die durch ein kegelförmiges Ende des Kolbens am Dichtsitz im Gehäuseinneren verschlossen wird.

Die Feder drückt bei normalem Arbeitsdruck des Kraft stoffs den Kolben dicht in seinen Dichtsitz, so daß der Druckspeicher auf der Anschlußseite, an der das Druckbegrenzungsventil angeschlossen ist, geschlossen bleibt. Erst beim Überschreiten des maximalen Arbeits- bzw. Einspritzdruckes wird der Kolben durch den in dem Druckspeicher vorherrschenden Überdruck gegen die Feder aufgedrückt, so daß der unter Hochdruck stehende Kraftstoff entweichen kann. Der entweichende Kraftstoff wird dann.über Kanäle in eine zylindrische Bohrung des Kolbens geleitet und über eine Sammelleitung zu dem Kraftstoffbehälter zurückgeführt.

Aus der DE 199 54 023 A1 ist eine Hochdruckkraftstoffeinspritzvorrichtung bekannt, die ein Steuerventil ohne Druckbegrenzungsfunktion aufweist. Das dort vorgeschlagene Steuerventil weist ein in Richtung auf die Steuerkammer öffnendes Ventilschliessglied auf. Entsteht in der Steuerkammer ein Überdruck, so vermag dieser nicht selbsttätig über das Steuerventil entweichen, da das Ventilschliessglied dann die Ventilöffnung sperrt.

### Vorteile der Erfindung

Das erfindungsgemäße Common-Rail-System mit den Merkmalen des Patentanspruchs 1 benötigt vorteilhafterweise kein aus dem Stand der Technik bekanntes separates Überdruckventil an dem Common-Rail-Druckspeicher, da dessen Funktion von den ohnehin vorhandenen Steuerventilen, mittels denen das Einspritzverhalten in den Einspritzeinrichtungen gesteuert wird, übernommen wird.

Besonders vorteilhaft ist es dabei, wenn ein erfindungsgemäßes Ventil zur Steuerung eines Fluids mit den Merkmalen des Patentanspruchs 3 zum Einsatz kommt. Ein solches Ventil, welches selbstverständlich auch in anderen Bereichen Verwendung finden kann, bietet den Vorteil, daß der anstehende Druck über eine gegebenenfalls bereits vorhandene Aktuator-Einheit sensiert wird, und die Druckbegrenzungsfunktion im wesentlichen über eine einfache Software realisierbar ist.

Damit werden nicht nur Druckbegrenzungsventile als zusätzliche Komponenten überflüssig, sondern es entsteht auch kein nennenswerter mechanischer Mehraufwand bei den Ventilen, so daß sich hierdurch eine erhebliche Kosteneinsparung erzielen läßt.

Weitere Vorteile und vorteilhafte Ausgestaltungen des Gegenstands der Erfindung sind der Beschreibung, der Zeichnung und den Patentansprüchen entnehmbar.

### Zeichnung

Ein Ausführungsbeispiel des erfindungsgemäßen Ventils zur Ansteuerung eines Fluids ist in der Zeichnung dargestellt und wird in der folgenden Beschreibung näher erläutert.

Es zeigt die einzige Figur der Zeichnung eine schematische, ausschnittsweise Darstellung eines Ausführungsbeispiels der Erfindung für eine Einspritzeinrichtung eines Common-Rail-Systems im Längsschnitt.

### Beschreibung des Ausführungsbeispiels

Das in der Figur dargestellte Ausführungsbeispiel zeigt eine Verwendung des erfindungsgemäßen Ventils 1 bei einem Common-Rail-Injektor bzw. einer Einspritzeinrichtung 2 zur Einspritzung von vorzugsweise Dieselkraftstoff für Brennkraftmaschinen von Kraftfahrzeugen. In der vorliegenden Ausführung erfolgt die Kraftstoffeinspritzung über das Druckniveau in einem Ventilsteuerraum 3, der mit einer Hochdruckversorgung 4 verbunden ist. In diesem Ventilsteuerraum 3 herrscht ein Hochdruck bzw. Einspritzdruck p_R vor, welcher den Hochdruckbereich definiert. Die Hochdruckversorgung 4 verbindet den Ventilsteuerraum 3 mit einem Common-Rail-Druckspeicher 5, in dem der Kraftstoff ebenfalls unter Hochdruck p_R vorliegt.

Zur Einstellung eines Einspritzbeginns, einer Einspritzdauer und einer Einspritzmenge über bestimmte Kräfteverhältnisse in der Einspritzeinrichtung 2 wird ein Ventilglied 6 in dem Ventil 1 über eine als piezoelektrischer Aktor 7 ausgebildete Aktuator-Einheit angesteuert, die auf der dem Ventilsteuerraum 3 und dem Brennraum abgewandten Seite des Ventilglieds 6 angeordnet ist.

Der piezoelektrische Aktor 7 ist in üblicher Weise aus mehreren Schichten aufgebaut und weist auf seiner dem ventilglied 6 zugewandten Seite einen Aktorkopf 9 und auf seiner dem Ventilglied 7 abgewandten Seite einen Aktorfuß 8 auf, der sich an einer Wand eines Ventilkörpers 9 des Ventils 1 abstützt. Über ein Auflager 11 schließt ein erster Kolben 12 einer hydraulischen Übersetzungseinrichtung 13 des Ventilglieds 6 an. Das Ventilglied 6 ist in einer entsprechenden Längsbohrung des Ventilkörpers 10 axial verschiebbar angeordnet und weist einen zweiten Kolben 14 auf, der ein Ventilschließglied 15 betätigt.

Innerhalb der hydraulischen Übersetzungseinrichtung 13 sind der erste Kolben 12 und der zweite Kolben 14 derart ausgestaltet, daß sie in einer Kammer 16 der hydraulischen Übersetzungseinrichtung 13 in dem Ventilkörper 10 axial verschiebbar angeordnet sind, wobei der zweite Kolben 14 wiederum in einem muffenartig ausgebildeten Endstück 17 des ersten Kolbens 12 geführt ist.

Der erste Kolben 12 und der zweite Kolben 14 schließen mit dem Ventilkörper 9 eine erste Hydraulikkammer 18 ein. Zwischen der der ersten Hydraulikkammer 18 abgewandten Seite des zweiten Kolbens 14 und dem ersten Kolben 12 ist in der für die Führung des zweiten Kolbens 14 in dem ersten Kolben 12 vorgesehenen Ausnehmung eine zweite Hydraulikkammer 19 ausgebildet.

Es ist zu erkennen, daß durch die spezielle Anordnung der Hydraulikkammern 18 und 19 eine Bewegungsumkehr zwischen beiden Kolben 12 und 14 bewerkstelligt wird. Wird der erste Kolben 12 infolge einer Auslenkung des piezoelektrischen Aktors 7 nach unten gedrückt, führt dies gleichzeitig zu einer Hubbewegung des zweiten Kolbens 14 in entgegengesetzter Richtung. Dieser zweite Kolben 14 verdrängt das in der zweiten Hydraulikkammer 19 befindliche Arbeitsfluid über einen Ausgleichskanal 20 in eine Ausgleichskammer 21. Die Ausgleichskammer 21 steht zu Zwecken der Abführung des Arbeitsfluids mit einem Leckageausgleichskanal 22 in Verbindung und ist durch eine Membran 29 gegenüber dem piezoelektrischen Aktor 7 abgedichtet.

Mit anderen Worten sind die Kolben 12 und 14 in der hydraulischen Übersetzungseinrichtung 13 so miteinander gekoppelt, daß die Auslenkung des piezoelektrischen Aktors 7 übertragen wird, indem der zweite Kolben 14 entsprechend dem Übersetzungsverhältnis der Kolbendurchmesser um eine bestimmte Wegstrecke angehoben wird.

An dem dem Ventilsteuerraum 3 zugewandten Ende des Ventilglieds 6 wirkt das kugelartige Ventilschließglied 15 mit einem an dem Ventilkörper 10 ausgebildeten Ventilsitz 23 zusammen, wobei das Ventilschließglied 15 einen Niederdruckbereich 24 mit einem darin vorherrschenden Niederdruck des Fluids von einer Ablaufdrossel 30 und dem Ventil steuerraum 3, welcher mit dem Hoch- bzw. Einspritzdruck p_R des Fluids beaufschlagbar ist, trennt.

Von dem Niederdruckbereich 24 zweigt ein Leckageausgleichskanal 25 ab. Der Ventilsteuerraum 3 der Einspritzeinrichtung 2 ist in der Figur lediglich ausschnittsweise angedeutet. In dieser ist eine bewegliche Düsennadel 26 angeordnet, die eine Einspritzöffnung in eine Brennkammer ei-' nes Motors schließt und öffnet. Durch deren axialer Bewegung wird das Einspritzverhalten der Einspritzeinrichtungen 2 auf an sich bekannte Art und Weise gesteuert, wobei der Kraftstoff in dem Ventilsteuerraum 3 über die Hochdruckversorgung 4 aus dem mit dem für mehrere Einspritzeinrichtungen 2 gemeinsamen Druckspeicher 5 zugeführt wird, und der Ventilsteuerraum 3 zur Einspritzung über die Ablaufdrossel 30 und das erfindungsgemäße Ventil 1 entlastet wird.

Zwischen der hydraulischen Übersetzungseinrichtung 13 und dem Ventilschließglied 15 ist eine Dichtfeder 27 angeordnet, die den zweiten Kolben 14 umschließt und in dem Ventilkörper 10 derart abgestützt ist, daß durch die Federkraft der Dichtfeder 27 der zweite Kolben 14 nach unten gepreßt wird, so daß das Ventilschließglied 15 im Ruhezustand des Ventils 1 gegen den Ventilsitz 23 dichtend zum Anliegen kommt.

Der hier mit Piezokeramik ausgebildete Aktuator-Einheit 7 dient erfindungsgemäß nicht nur als Huborgan, sondern auch als Kraftsensor, denn die auf die piezoelektrische Einheit wirkenden Kraftänderungen werden als Spannungsänderungen registriert. Hierzu steht der piezoelektrische Aktor 7 über eine einzige Leitung, welche als Sensor- und Steuerleitung fungiert, mit einem Steuergerät 28 in Verbindung.

Dieses Steuergerät 28 dient sowohl der Meßaufnahme, wenn der piezoelektrische Aktor 7 als Kraftmeßsensor wirkt, als auch gleichzeitig als Ansteuergerät, wenn der piezoelektrische Aktor 7 ausgelenkt werden soll. Innerhalb des Steuergeräts 28 lassen sich diese Funktionen gemeinsam über eine entsprechende elektronische Schaltung bzw. Software bewerkstelligen.

Das erfindungsgemäße Ventil 1 übernimmt die Funktion eines Druckbegrenzungsventils für einen in dem Hochdruckbereich 3 gegebenenfalls auftretenden Überdruck, der über dem Einspritzdruck p_R liegt. Der Durchmesser des Ventilsitzes 23 bestimmt bei festgelegter Federkraft der Dichtfeder 27 die Dichtkraft. Wird diese Dichtkraft überschritten, öffnet das Ventil 1 ohne Ansteuerung durch den piezoelektrischen Aktor 7 von sich aus, wenn die aus dem Überdruck in dem Hochdruckbereich 3 resultierende Gegenkraft die Dichtkraft übersteigt. In diesem Fall wird durch den Hub des zweiten Kolbens 14 und der hydraulischen Übersetzungseinrichtung 13 eine Kraft auf den piezoelektrischen Aktor 7 übertragen, der diese mißt und an das Steuergerät 28 weitergibt. So kann das Steuergerät 28 erkennen, daß eine Fehlfunktion in dem Hochdruckbereich 3 vorliegt.

Durch eine daraufhin folgende gezielte Auslenkung des piezoelektrischen Aktors 7. läßt sich dann der Hub des zweiten Kolbens 14 und damit das Ventilschließglied 15 gezielt öffnen, so daß sich der Überdruck, der in dem Hochdruckbereich 3 vorherrscht, über den Leckageausgleichskanal 25 abbauen kann.

Die Öffnung zu Zwecken des Abbaus des Überdrucks wird dabei so kurz getaktet, daß es zu keiner Ansteuerung der Düsennadel 26 selbst kommen kann. Mit anderen Worten erfolgt die Öffnung des Ventils 1 in so kurzen Zeiträumen, daß infolge der Trägheit der Düsennadel 26 diese in ihrer Schließstellung verharrt mit dem Effekt, daß die Einspritzeinrichtung 2 nicht öffnet und es zu keiner Einspritzung von Kraftstoff kommt.

Es versteht sich auch, daß die Erfindung nicht nur bei den hier als bevorzugtes Einsatzgebiet beschriebenen Common-Rail-Systemen Verwendung finden kann, sondern generell bei Kraftstoffeinspritzventilen oder auch in anderen Bereichen, wie beispielsweise bei Pumpen, verwirklicht werden kann, wo ein schlagartiger Abbau eines kurzfristig auftretenden Überdrucks sichergestellt werden soll.

## Patentansprüche

1. Steuerventil (1) für ein Common-Rail-System zum Ansteuern eines Fluids, mit einer Aktuator-Einheit (7) zur Betätigung eines axial verschiebbaren Ventilglieds (6), dem ein Ventilschließglied (15) zugeordnet ist, das zum Öffnen und Schließen des Steuerventils (1) mit einem Ventilsitz (23) zusammenwirkt und das einen Steuerraum (3), in dem sich das anzusteuernde Fluid unter einem Hochdruck (p_R) befindet, von dem Steuerventil (1) trennt,
**dadurch gekennzeichnet,**
**dass** zur Messung des anstehenden Hochdrucks (p_R) die Aktuator-Einheit (7) gleichzeitig als Kraftmesssensor ausgebildet ist und in Abhängigkeit der detektierten, auf diese einwirkenden Kraft ansteuerbar ist.

2. Steuerventil nach Anspruch 1, **dadurch gekennzeichnet, dass** die Aktuator-Einheit (7) als piezoelektrische Einheit ausgebildet ist.

3. Steuerventil nach Anspruch 1 oder 2, **dadurch gekennzeichnet, dass** das Ventilglied (6) mit einer Dichtfeder (27) gekoppelt ist, die das Ventilschließglied (15) unter einer bestimmten Dichtkraft gegen den Ventilsitz (23) drückt.

4. Steuerventil nach einem der vorhergehenden Ansprüche, **dadurch gekennzeichnet, dass** das Ventilschließglied (15) in einem Niederdruckbereich (24) angeordnet ist, in dem sich das Fluid bei geschlossenem Steuerventil (1) unter einem Niederdruck befindet.

5. Steuerventil nach Anspruch 4, **dadurch gekennzeichnet, dass** der Niederdruckbereich (24) mit einem Leckageausgleichkanal (25) verbunden ist.

6. Steuerventil nach einem der vorhergehenden Ansprüche, **dadurch gekennzeichnet, dass** das Ventilglied (6) eine hydraulische Übersetzungseinrichtung (13) aufweist.

7. Steuerventil nach Anspruch 6, **dadurch gekennzeichnet, dass** die hydraulische Übersetzungseinrichtung (13) so ausgebildet ist, dass das Ventilglied (6) entgegen einer Auslenkungsrichtung der piezoelektrischen Einheit (7) verschiebbar ist.

8. Steuerventil nach Anspruch 7, **dadurch gekennzeichnet, dass** die hydraulische Übersetzungseinrichtung (13) einen ersten Kolben (12) aufweist, in dem ein zweiter Kolben (14) des Ventilglieds (6) derart geführt ist, dass zu beiden Seiten des zweiten Kolbens (14) jeweils eine Hydraulikkammer (18) und (19) angeordnet ist.

9. Common-Rail-System mit einem Common-Rail-Druckspeicher (5) und mehreren über jeweils ein Steuerventil (1) ansteuerbaren Einspritzeinrichtungen (2) zum Einspritzen von Kraftstoff aus dem Common-Rail-Druckspeicher (5) in den Brennraum einer Brennkraftmaschine, wobei wenigstens eines der Steuerventile (1) nach einem der vorhergehenden Ansprüche und insbesondere gleichzeitig als Druckbegrenzungsventil für den Common-Rail-Druckspeicher (5) ausgebildet ist.

10. Common-Rail-System nach Anspruch 9, **dadurch gekennzeichnet, dass** das Steuerventil (1) von einem Steuergerät (28) derart ansteuerbar ist, dass es bei Erkennen eines Überdruckes in dem Common-Rail-Druckspeicher (5) so lange geöffnet bleibt, bis der Überdruck über das Steuerventil (1) abgebaut ist, ohne dass dabei eine Düsennadel (26) der Einspritzeinrichtung (2) angesteuert ist.

## Claims

1. Control valve (1) for a common rail system for controlling a fluid, having an actuator unit (7) for activating an axially displaceable valve element (6) to which a valve closing element (15) is assigned, said valve closing element (15) interacting with a value seat (23) in order to open and close the control valve (1) and disconnecting a control space (3), in which the fluid to be controlled is located at a high pressure (p_R), from the control valve (1), **characterized in that**, in order to measure the high pressure (p_R) which is present, the actuator unit (7) is simultaneously embodied as a force-measuring sensor and can be actuated as a function of the detected force acting on it.

2. Control valve according to Claim 1, **characterized in that** the actuator unit (7) is embodied as a piezoelectric unit.

3. Control valve according to Claim 1 or 2, **characterized in that** the valve element (6) is coupled to a sealing spring (27) which forces the valve closing element (15) against the valve seat (23) under the effect of a specific sealing force.

4. Control valve according to one of the preceding claims, **characterized in that** the valve closing element (15) is arranged in a low pressure region (24) in which the fluid is under a low pressure when the control valve (1) is closed.

5. Control valve according to Claim 4, **characterized in that** the low pressure region (24) is connected to a leakage compensating duct (25).

6. Control valve according to one of the preceding claims, **characterized in that** the valve element (6) has a hydraulic transmission device (13).

7. Control valve according to Claim 6, **characterized in that** the hydraulic transmission device (13) is embodied in such a way that the valve element (6) can be displaced counter to a deflection direction of the piezoelectric unit (7).

8. Control valve according to Claim 7, **characterized in that** the hydraulic transmission device (13) has a first piston (12) in which a second piston (14) of the valve element (6) is guided in such a way that a hydraulic chamber (18) and (19) is arranged on each of the two sides of the second piston (14).

9. Common rail system having a common rail pressure accumulator (5) and a plurality of injection devices (2) which can be actuated by means of one control valve (1) each in order to inject fuel from the common rail pressure accumulator (5) into the combustion chamber of an internal combustion engine, with at least one of the control valves (1) being embodied according to one of the preceding claims, and being embodied in particular at the same time as a pressure-limiting valve for the common rail pressure accumulator (5).

10. Common rail system according to Claim 9, **characterized in that** the control valve (1) can be actuated by a control unit (28) in such a way that when an excess pressure is detected in the common rail pressure accumulator (5) said control valve (1) remains opened until the excess pressure is reduced via the control valve (1) without a nozzle needle (26) of the injection device (2) being actuated in the process.

## Revendications

1. Soupape de commande (1) pour un système Common-Rail pour la commande d'un fluide, comprenant une unité d'actionneur (7) pour l'actionnement d'un organe de soupape (6) mobile axialement, auquel est associé un organe de fermeture de soupape (15) qui coopère avec un siège de soupape (23) pour l'ouverture et la fermeture de la soupape de commande (1) et qui sépare de la soupape de commande (1),une chambre de commande (3), dans laquelle le fluide à commander se trouve sous une haute pression (p_R),
**caractérisée en ce que**
pour la mesure de la haute pression (p_R) présente, l'unité d'actionneur (7) est dans le même temps configurée sous forme de capteur de mesure des forces et peut être commandée en fonction de la force détectée agissant sur elle.

2. Soupape de commande selon la revendication 1,
**caractérisée en ce que**
l'unité d'actionneur (7) est une unité piézoélectrique.

3. Soupape de commande selon la revendication 1 ou 2,
**caractérisée en ce que**
l'organe de soupape (6) est couplé avec un ressort étanche (27) qui pousse l'organe de fermeture de soupape (15) contre le siège de soupape (23) en exerçant une force d'étanchéité donnée.

4. Soupape de commande selon l'une des revendications précédentes,
**caractérisée en ce que**
l'organe de fermeture de soupape (15) est disposé dans une zone basse pression (24) dans laquelle le fluide se trouve sous une basse pression lorsque la soupape de commande (1) est fermée.

5. Soupape de commande selon la revendication 4,
**caractérisée en ce que**
la zone basse pression (24) est reliée à un canal de compensation de fuite (25).

6. Soupape de commande selon l'une des revendications précédentes,
**caractérisée en ce que**
l'organe de soupape (6) présente un dispositif de transmission hydraulique (13).

7. Soupape de commande selon la revendication 6,
**caractérisée en ce que**
le dispositif de transmission hydraulique (13) est configuré pour déplacer l'organe de soupape (6) à l'encontre de toute direction de déviation de l'unité piézoélectrique (7).

8. Soupape de commande selon la revendication 7,
**caractérisée en ce que**
le dispositif de transmission hydraulique (13) présente un premier piston (12) dans lequel un deuxième piston (14) de l'organe de soupape (6) est guidé, de telle sorte qu'une chambre hydraulique (18) et (19) soit disposée respectivement des deux côtés du deuxième piston (14).

9. Système de rampe commune (Common-Rail) comprenant un accumulateur de pression Common-Rail (5) et plusieurs dispositifs d'injection (2) pouvant être commandés par respectivement une soupape de commande (1) pour l'injection de carburant à partir de l'accumulateur de pression Common-Rail (5) dans la chambre de combustion d'un moteur à combustion interne, au moins l'une des soupapes de commande (1) étant configurée selon l'une des revendications précédentes et en particulier simultanément en tant que limiteur de pression pour l'accumulateur de pression Common-Rail (5).

10. Système Common-Rail selon la revendication 9,
**caractérisé en ce que**
la soupape de commande (1) peut être commandée par un appareil de commande (28) pour rester ouverte lors de la détection d'une surpression dans l'accumulateur de pression Common-Rail (5), jusqu'à ce que la surpression soit supprimée via la soupape de commande (1) sans qu'une aiguille de buse (26) du dispositif d'injection (2) soit commandée.
